# EUROPÄISCHE PATENTSCHRIFT

(11) **EP 0 924 068 B1**
(45) Veröffentlichungstag und Bekanntmachung des Hinweises auf die Patenterteilung: **19.06.2002**
(21) Anmeldenummer: 98121526.2
(22) Anmeldetag: 16.11.1998
(51) Int. Cl.: B41F 13/42, B41F 33/00

(54) **Einrichtung zur Vermeidung von Kondenswasserbildung in Druckmaschinen**
Device for preventing the formation of condensation water in printing machines
Dispositif destiné à combattre les phénomènes de condensation de l'eau dans des machines à imprimer

(30) Priorität: 18.12.1997 US 993326
(43) Veröffentlichungstag der Anmeldung: 23.06.1999
(73) Patentinhaber: Heidelberger Druckmaschinen Aktiengesellschaft, 69115 Heidelberg (DE)
(72) Erfinder: Gagne, Daniel Paul, South Berwick, ME 03908 (US); Lyman, Charles Douglas, Farmington, NH 03835 (US)

(56) Entgegenhaltungen:
- EP-A- 0 739 718
- FR-A- 2 734 758
- US-A- 4 263 724
- PATENT ABSTRACTS OF JAPAN vol. 1996, no. 04, 30. April 1996 (1996-04-30) & JP 07 314636 A (RENGO CO LTD), 5. Dezember 1995 (1995-12-05)

## Beschreibung

Die vorliegende Erfindung betrifft eine Einrichtung zur Vermeidung von Kondenswasserbildung in Druckmaschinen gemäß dem Oberbegriff von Anspruch 1.

In Druckereien und Druckmaschinen-Prüfeinrichtungen besteht das Problem, daß sich insbesondere bei Hochgeschwindigkeitsdruckmaschinen auf den für den Schutz des Maschinenbedienpersonals sehr wichtigen Sicherheitselementen, wie Handschutzbügeln, Fingerschutzspindeln sowie sonstigen Abschnitten der Druckmaschine, Kondenswasser bildet. Kondenswasser kann z. B. auf der Oberfläche eines Schutzschildes in Form von Tröpfchen auftreten, die sich zu Tropfen sammeln können, welche dann entweder auf die Oberfläche der zu bedruckenden Materialbahn oder in das Druckwerk selbst fallen und Druckdefekte und andere unerwünschte Zustände verursachen. Kondenswasser unter der Materialbahn kann ebenfalls Druckdefekte verursachen, beispielsweise, wenn Tröpfchen auf die Oberflächen von Heberwalzen oder dergl. eines unteren Druckwerks fallen.

Sogar auf Druckwerkskomponenten, wie Schildern, Schienen und Rahmenabschnitten kann sich Kondenswasser in Form von Tröpfchen bilden, die auf die Bahn oder auf Komponenten des Farbwerks fallen und somit ein Risiko für die Erhaltung der Druckqualität darstellen. Beispielsweise kann Kondenswasser auf der Oberfläche von Druckwerkswalzen, im besonderen auf den Walzen im Feuchtwerk einer Druckmaschine, einen schädlichen Effekt auf die Wasser/Feuchtmittelzufuhr im Offsetdruckprozeß haben, d. h. daß das zum Feuchtmittel auf einer Walze hinzukommende Kondenswasser die Aufnahmekapazität des Druckspaltes überschreiten kann, so daß sich überschüssiges Wasser im Druckspalt ansammelt, was eine unstete Wasserzufuhr und somit eine Verminderung der Druckqualität zur Folge hat.

Weiterhin kann auf die Bahn tropfendes Kondenswasser unmittelbar Druckbildfehler verursachen und Kondenswasser auf einer Walze, insbesondere auf Feuchtwalzen, kann den Offsetdruckprozeß destabilisieren.

In der EP 0 739 718 A2 ist eine Vorrichtung zur Verhinderung von Niederschlag in Maschinen zur Verarbeitung von bahnartigem Material beschrieben. Die Vorrichtung umfaßt ein Bauteil, zum Beispiel einen Walzenspaltschutz, welches in der Nähe mindestens eines Druckwerkszylinders angeordnet ist, und über einen Zuführabschnitt und einen Rezirkulationsabschnitt mit einem ein Heizmedium enthaltenden Reservoir verbunden ist. Das Heizmedium kann in dem Reservoir durch einen Wärmeaustauscher temperiert, über eine Pumpeinrichtung auf einem gleichmäßigem Temperaturniveau gehalten, über den Zuführabschnitt dem Bauteil zugeführt und von dem Bauteil über den Rezirkulationsabschnitt wieder zurück zu dem Reservoir geführt werden. Durch die Zufuhr des erwärmten Mediums zu dem Bauteil wird dieses auf einem Temperaturniveau über dem Taupunkt der Umgebungsluft gehalten und somit eine Kondensation von Luftfeuchtigkeit an der Oberfläche des Bauteils und dadurch verursachte Defekte des zu bedruckenden Materials verhindert.

Es ist weiterhin aus der FR-A 2 734 758 eine Vorrichtung zum Kühlen einer Oberfläche, welche einem Druckwerkszylinder zugewandt ist, bekannt. Dabei ist die Oberfläche von einem Rohrsystem durchsetzt, durch welches eine Kühlflüssigkeit gepumpt wird, die von der Oberfläche aufgenommene Wärme über ein Abflusssystem ableitet. An der gekühlten Oberfläche schlägt sich durch Kondensation Luftfeuchtigkeit nieder, welche unterhalb der Oberfläche in einem Auffangbereich gesammelt und abgeleitet wird.

Aus der US-A 4,263,724 ist eine Einrichtung bekannt, welche dazu dient, die Oberfläche einer Kühlwalze mit Luft zu beaufschlagen, um die Kondensation von Feuchtigkeit und Lösungsmittel aus einer frisch bedruckten Papierbahn an der Oberfläche der Kühlwalze zu verhindern. Hierzu weist die Einrichtung ein Gehäuse auf, welches an die Oberfläche der Kühlwalze angepasst ist und in der Teiloberfläche, welche zu der Kühlwalze hingewandt ist, Austrittsöffnungen für die Blasluft aufweist.

Es ist eine Aufgabe der vorliegenden Erfindung, Defekte auf dem aus einer Druckmaschine kommenden bedruckten Material zu vermeiden, die auf Kondenswasserbildung zurückzuführen sind. Es ist eine weitere Aufgabe der vorliegenden Erfindung, die Oberflächen von Komponenten, auf denen sich Kondenswasser bilden kann, auf einem Temperaturniveau über dem Taupunkt zu halten und eine Oberfläche zu schaffen, auf der sich Kondenswasser sammeln kann, ohne die Druckqualität eines Druckwerks zu beeinflussen.

Diese Aufgabe wird erfindungsgemäß durch die Merkmale von Anspruch 1 gelöst.

Eine erfindungsgemäße Druckwerkskomponente, welche in einem Bereich nahe an mindestens einer Druckmaschinenwalze plaziert ist und eine walzenferne Teiloberfläche sowie eine dieser gegenüberliegende, einem ersten Oberflächenabschnitt der mindestens einen Druckmaschinenwalze zugewandte walzennahe Teiloberfläche aufweist, wobei das Luftvolumen zwischen der walzennahen Teiloberfläche und dem ersten Oberflächenabschnitt der mindestens einen Druckmaschinenwalze durch die walzennahe Anordnung der Teiloberfläche reduziert ist, und wobei die Druckwerkskomponente, zur Vermeidung von Kondenswasserbildung an der Oberfläche der Druckwerkskomponente, beheizbar ist, zeichnet sich dadurch aus, daß zwischen den beiden Teiloberflächen eine Isolierschicht vorgesehen ist, daß die walzennahe Teiloberfläche beheizbar und die walzenferne Teiloberfläche kühlbar ist, und daß der gekühlten, walzenfernen Teiloberfläche eine Einrichtung zum Sammeln von Kondenswasser zugeordnet ist, oder daß die gekühlte, walzenferne Teiloberfläche als Einrichtung zum Sammeln von Kondenswasser ausgestaltet ist.

Nach einer weiteren Ausführungsform der vorliegenden Erfindung kann die Druckwerkskomponente, die in einer Verarbeitungseinheit der Druckmaschinen angeordnet sein kann, in der Weise ausgebildet sein, daß diese die Luftfeuchtigkeit in der Nähe von ausgewählten Abschnitten der Druckmaschine reduziert, wobei ferner ein Mechanismus vorgesehen sein kann, durch den die Temperaturunterschiede zwischen den Oberflächen der Maschinenabschnitte und der Umgebungsatmosphäre verändert werden können. Beispielsweise kann das hohle Innere einer Druckspalt-Schutzabdeckung mit Medien wie z. B. Wasser, Öl, Luft oder eine Mischung von diesen, mit geeigneten Wärmeübertragungseigenschaften gefüllt werden, die unterschiedliche Temperaturen aufweisen, um eine kühle und eine warme Oberfläche zu schaffen und somit Kondenswasser in den ausgewählten Bereichen der Druckmaschine zu reduzieren. Zu den Medien kann auch eine reine Flüssigkeit mit entsprechenden Wärmeübertragungseigenschaften gehören, insbesondere ein Glykol- oder anderes Frostschutzmittelgemisch. Solche Gemische werden in Druckmaschinen häufig mit Wasser vermischt, um einer Korrosion entgegenzuwirken.

Weiterhin besteht die Möglichkeit, daß zwischen den Komponenten, bei denen die Oberflächentemperatur über dem Taupunkt der Umgebungsluft gehalten werden muß, oder bei denen kühle und warme Oberflächen geschaffen werden müssen, ein geschlossener Kreislauf hergestellt wird. Der geschlossene Kreislauf kann z. B. ein Rohrsystem mit Zufuhr- und Rücklaufaufabschnitten und ein Reservoir umfassen. Das Reservoir kann ein Wärmeaustauschelement und eine Pump- und Rühreinrichtung aufweisen, um eine gleichmäßige Temperaturverteilung in dem jeweiligen in dem Reservoir enthaltenen Medium aufrechtzuerhalten. Durch einen manuell bedienbaren oder fernsteuerbaren Durchflußregelmechanismus, beispielsweise durch Steuerventile, können in den Komponenten, z. B. in Druckspalt-Schutzabdeckungen, Traversen, Kästen, Schutzschildern oder Heberwalzen, die Temperaturniveaus der Medien entsprechend reguliert werden.

Gemäß einer weiteren Ausführung der vorliegenden Erfindung ist eine Kondenswasser-Schutzeinrichtung vorgesehen, die nahe der Oberfläche eines Platten- oder Gummituchzylinders der Druckmaschine oder nahe einer Walze, beispielsweise einer Feuchtwerkswalze angeordnet und an den Verlauf des Oberflächenabschnitts der Walze angepaßt ist, um die Menge an feuchter Luft, aus der sich Kondenswasser bilden und auf die Zylinder oder Walzen tropfen kann, zu reduzieren.

Obgleich die Kondenswasser-Schutzeinrichtung eine passive Vorrichtung sein kann, ist in einem weiteren Ausführungsbeispiel der vorliegenden Erfindung eine dem Zylinder oder der Walze gegenüberliegende Seite der Schutzeinrichtung über die Umgebungstemperatur hinaus beheizbar, um zu vermeiden, daß sich Kondenswasser auf der Schutzeinrichtung bildet.

Die vorliegende Erfindung wird in der folgenden Beschreibung bevorzugter Ausführungsbeispiele im Zusammenhang mit den beigefügten, nachstehend aufgeführten Zeichnungen näher erläutert.

Es zeigen:
- Fig. 1: eine exemplarische Druckspalt-Schutzabdeckung gemäß vorliegender Erfindung, die in ein geschlossenes Kreislaufsystem zweier Medien integriert ist;
- Fig. 2: ein Ausführungsbeispiel einer Kondenswasser-Schutzeinrichtung gemäß vorliegender Erfindung; und
- Fig. 3: eine Querschnittsansicht eines weiteren Ausführungsbeispiels einer Kondenswasser-Schutzeinrichtung gemäß vorliegender Erfindung.

Fig. 1 zeigt ein Druckwerk einer Rollenrotations-Offsetdruckmaschine, z. B. einer Heidelberg Harris M-3000 Druckmaschine, mit zwei ersten oberen und unteren Druckwerkszylindern 1, 2 und zwei zweiten oberen und unteren Druckwerkszylindern 16, 17, zwischen denen eine Materialbahn 7 auf ihren beiden Seiten bedruckt wird. Eine Druckwerkskomponente, z. B. eine Druckspalt-Abdeckung 3, die den Maschinenbediener oder Drucker vor Verletzung schützt, besitzt zwei Oberflächen 4 und 5. Die Druckspalt-Abdeckung 3 ist beispielsweise mit einem Rohrsystem 8 verbunden, das einen Zuführabschnitt 9 und einen Rückführabschnitt 10 aufweist, die beide mit einem Reservoir 12 verbunden sind.

Das Rohrsystem 8 umfaßt beispielsweise einen ersten Rohrabschnitt 8a und einen durch eine Isolierschicht 8c getrennten zweiten Rohrabschnitt 8b. Der erste Rohrabschnitt 8a kann z. B. den Druckwerkszylindern 1, 2 oder 16, 17 zugewandt angeordnet sein, während der zweite Rohrabschnitt 8b von den Druckwerkszylindern 1, 2 oder 16, 17 abgewandt angeordnet ist. Der Zuführabschnitt 9 des Rohrsystems besteht z. B. aus einem mit dem ersten Rohrabschnitt 8a verbundenen ersten Zuführabschnitt 9a und einem mit dem zweiten Rohrabschnitt 8b verbundenen zweiten Zuführabschnitt 9b. In gleicher Weise-kann der Rückführabschnitt 10 des Rohrsystems 8 z. B. einen mit dem ersten Rohrabschnitt 8a verbundenen ersten Rückführabschnitt 10a und einen mit dem zweiten Rohrabschnitt 8b verbundenen zweiten Rückführabschnitt 10b aufweisen.

Bei der bevorzugten Ausführungsform der Erfindung wird der erste Rohrabschnitt 8a über die Temperatur der Umgebungsluft hinaus beheizt, indem z. B. eine erhitzte Flüssigkeit durch den ersten Zuführabschnitt 9a in den ersten Rohrabschnitt 8a geleitet oder der Rohrabschnitt durch elektrisch betriebene Heizwendel erwärmt wird. Der zweite Rohrabschnitt 8b kann weiterhin unter das Niveau der Umgebungslufttemperatur gekühlt werden, indem z. B. über den zweiten Zuführabschnitt 9b eine Kühlflüssigkeit durch den zweiten Rohrabschnitt 8a geleitet wird, wobei durch die erhitzte und die gekühlte Seite des Rohrsystems verhindert wird, daß sich auf der den Zylindern 1, 2 oder 16, 17 zugewandten Seite der Druckspalt-Schutzabdeckung 3 Kondenswasser bildet. Eine Auffangeinrichtung 8d, in der sich des Kondenswasser auf der gekühlten Oberfläche der Druckspalt-Schutzabdeckung 3 sammelt, z. B. ein Kondenswasser-Sammelkasten mit einem in einen geschlossenen Behälter führenden Drainagesystem, verhindert, daß Kondenswasser in die operativen Abschnitte der Druckmaschine oder auf die Bahn 7 tropft.

In einem Reservoir 12, das aus einem ersten Abschnitt 12a und einem vom ersten Abschnitt getrennten zweiten Abschnitt 12b bestehen kann, kann ein erstes Medium 13a im Abschnitt 12a und ein zweites Medium 13b im Abschnitt 12b auf einem im wesentlichen konstanten Temperaturniveau gehalten werden, wobei das erste Medium 13a beispielsweise heißes Wasser und das zweite Medium 13b z. B. kaltes Wasser sein kann. Die Medien 13a und 13b in dem jeweiligen Reservoirabschnitt 12a, 12b - z. B. Wasser, Öl, Luft oder eine Mischung von anderen Komponenten - können durch eine jeweilige Pumpeinrichtung 15a, 15b umgerührt werden, wodurch eine gleichmäßige Temperaturverteilung in jedem Medium 13a und 13b in den jeweiligen Reservoirabschnitten 12a, 12b erfolgt. In dem Fall, daß sich das Temperaturniveau eines der über den Rückführabschnitt 10 des Rohrsystems 8 durch das Reservoir 12 geleiteten Medien 13a, 13b wesentlich geändert hat, kann z. B. durch Überwachung mittels eines Temperatursensors die Temperatur eines jeden Mediums 13a, 13b z. B. über einen einem jeden Abschnitt des Reservoirs 12 zugeordneten herkömmlichen Wärmeaustauscher 14a, 14b individuell gesteuert werden. Das Rohrsystem 8 kann weiterhin Durchfluß-Steuereinrichtungen 11 umfassen, um den Fluß der Medien 13a, 13b zur Abdeckung 3 oder allgemein zur Druckwerkskomponente zu regeln.

In dem in Fig. 1 gezeigten Ausführungsbeispiel ist die das Kondenswasser im Bereich der Druckwerkszylinder 1, 2 und 16, 17 verringernde Komponente eine Druckspalt-Schutzabdeckung 3 mit einem hohlen Innenraum. Bei der Verwendung eines geschlossenen Kreislaufs können jedoch auch andere Komponenten, beispielsweise Schutzschilder, Traversen, Rahmen, etc. eines Druckwerks integriert werden, um zu vermeiden, daß sich Kondenswassertropfen bilden, die die Druckqualität beeinträchtigen.

Fig. 2 stellt eine erfindungsgemäße, vorzugsweise die o. g. Schutzabdeckung 3 bildende Kondenswasser-Schutzeinrichtung 30 dar, die eine obere Schutzplatte 31 und eine untere Schutzplatte 32 umfaßt. Die Platten 31 und 32 sind beispielsweise mit dem Rahmen des Druckwerks verbunden. Indem die obere Schutzplatte 31 in einem Bereich nahe an den Druckwerkszylindern 1, 2 (oder nahe an den Druckwerkszylindern 16, 17) plaziert und von der Formgebung her an die jeweiligen Oberflächenabschnitte der Druckwerkszylinder 1, 2 oder 16, 17 angepaßt wird, kann die zwischen der oberen Schutzplatte 31 und den Oberflächenabschnitten der Zylinder 1, 2 befindliche Menge an feuchter Luft reduziert werden, aus welcher sich Kondenswasser bilden und in das Feuchtmittel auf den Druckwerkszylindern 1, 2 gelangen kann. Ferner kann die obere Schutzplatte 31 so ausgebildet sein, wie dies in Fig. 2 gezeigt ist und zwei oder mehrere miteinander verbundene gewölbte Abschnitte besitzen, um im Falle einer im wesentlichen horizontalen Anordnung das Kondenswasser auf deren Oberfläche, z. B. zwischen den miteinander verbundenen gewölbten Abschnitten, zu sammeln. Alternativ, kann z. B. die Oberfläche der oberen Schutzplatte 31 flach ausgebildet und mit einem konkaven Profil zum Sammeln des Kondenswassers versehen sein.

Wie in Fig. 2 auch gezeigt ist, kann eine untere Schutzplatte 32 in Verbindung mit der oberen Schutzplatte 31 verwendet werden, die ebenfalls eine den Oberflächen der Druckwerkszylinder 1, 2 oder 16, 17 angepaßte Form aufweist, um das Volumen der sich zwischen der Schutzplatte 32 und den Oberflächenabschnitten der Zylinder 1, 2 befindlichen feuchten Luft - aus der sich Kondenswasser bilden und auf die Druckwerkszylinder 1, 2 tropfen kann - weiter zu reduzieren.

Gemäß einer weiteren Ausführungsform der vorliegenden Erfindung kann die Kondenswasser-Schutzeinrichtung 30 eine passive Vorrichtung sein und z. B. lediglich im Bereich der Druckwerkszylinder 1, 2 oder 16, 17 angeordnet sein, um das Volumen feuchter Luft, aus der sich Kondenswasser bilden und auf die Druckwerkszylinder 1, 2 oder 16, 17 tropfen kann, zu reduzieren. Beispielsweise können die Schutzplatten 31 und 32 in einem Abstand von 2,54 cm (1 inch) und 0,64 cm (1/4 inch) von den Oberflächenabschnitten der Zylinder 1, 2 oder 16, 17 entfernt plaziert werden, um das Volumen feuchter Luft effektiv zu reduzieren.

In einem weiteren, in Fig. 3 dargestellten erfindungsgemäßen Ausführungsbeispiel der Kondenswasser-Schutzeinrichtung 30 wird eine den Druckwerkszylindern oder Walzen 1, 2 zugewandte walzennahe Oberfläche 31a der oberen Schutzplatte 31 über das Niveau der Umgebungslufttemperatur hinaus beheizt, um die Bildung von Kondenswasser auf der oberen Schutzplatte 31 im Bereich der Druckwerkszylinder 1, 2 zu vermeiden, während eine von den Druckwerkszylindern oder Walzen 1, 2 abgewandte walzenferne Oberfläche 31b der oberen Schutzplatte 31 unter den Taupunkt der Umgebungsluft gekühlt werden kann, um Kondenswasser im Bereich der Zylinder oder Walzen 1, 2 zu vermeiden, durch welches Defekte im Druckprozeß entstehen können. Eine exemplarische Anordnung für das Heizen und Kühlen der Kondenswasser-Schutzeinrichtung 30 ist in Fig. 3 dargestellt.

Beispielsweise kann die obere Schutzplatte 31 eine Außenwand 40 aus Blech oder einem anderen geeigneten Material aufweisen, die durch eine Isolierschicht 41 von einer walzennahen Innenwand 43 getrennt ist, die z. B. aus einem Material wie Polystyrol, Polyethylen, Schaumstoff oder Glasfaser besteht. Unterhalb der walzennahen Oberfläche 31b der Außenwand 40 befindet sich eine Öffnung 40b und über der walzenfernen Oberfläche 31a der Innenwand 43 befindet sich eine Öffnung 40a, wobei die Öffnungen 40a und 40b durch die Isolierschicht 41 getrennt sind. Um die walzennahe Oberfläche 31a zu beheizen, kann heißes Wasser durch die Öffnung 40a gepumpt werden. So kann die walzennahe Oberfläche 31a beispielsweise über den Rohrabschnitt 8a, den Zuführabschnitt 9a, den Rückführabschnitt 10a (einschließlich Reservoirabschnitt 12a) sowie die Pumpeinrichtung 15a beheizt werden, wie dies mit Bezug auf Fig. 1 beschrieben ist. Um die walzenferne Oberfläche 31b zu kühlen, kann in gleicher Weise kaltes Wasser durch die Öffnung 40b gepumpt werden. So kann die walzenferne Oberfläche 31b z. B. über den Rohrabschnitt 8b, den Zuführabschnitt 9b, den Rückführabschnitt 10b (einschließlich Reservoirabschnitt 12b) und eine Pumpeinrichtung 15b gekühlt werden. Wie in Fig. 3 gezeigt ist, kann die walzenferne Oberfläche 31b so gestaltet sein (z. B. konkav), daß sich das darauf gebildete Kondenswasser sammelt.

Die untere Schutzplatte 32 kann in ähnlicher Weise konstruiert sein, so daß die den Zylinderoberflächen 1, 2 zugewandte Seite beheizt und die den Zylinderoberflächen 1, 2 abgewandte Seite gekühlt werden kann, vorausgesetzt, daß eine Einrichtung unter der unteren Schutzplatte 32 angeordnet ist, in der sich das Kondenswasser sammelt, z. B. ein Kondenswasser-Sammelkasten 8d mit einem Drainagesystem, beispielsweise mit einem Abfluß in einen geschlossenen Behälter. Alternativ kann die untere Schutzplatte 32 eine Außenwand 50 aus Blech oder einem anderen geeigneten Material und eine einzige Öffnung 50a dazwischen aufweisen, wie dies in Fig. 3 dargestellt ist. In gleicher Weise wird bei der bevorzugten Ausführungsform der Erfindung heißes Wasser durch die Öffnung 50a gepumpt, um die untere Schutzplatte 32 zu beheizen und auf einer Temperatur über dem Taupunkt der Umgebungstemperatur zu halten, und dadurch die Bildung von Kondenswasser zu vermeiden.

Obschon die Kondenswasser-Schutzeinrichtung 30 gemäß vorliegender Erfindung zuvor mit Bezug auf die Vermeidung von Kondenswasser auf Druckwerkszylindern 1, 2 und 16, 17 beschrieben wurde, ist es selbstverständlich, daß die Kondenswasser-Schutzeinrichtung 30 mit einer oberen Schutzplatte 31 und/oder einer unteren Schutzplatte 32 auch für viele andere Systeme mit Kondenswasser-Problemen, wie beispielsweise für Walzen eines Feuchtwerks einer Offsetdruckmaschine angewandt werden kann.

### LISTE DER BEZUGSZEICHEN

- 1: oberer Druckwerkszylinder
- 2: unterer Druckwerkszylinder
- 3: Druckspalt-Abdeckung
- 4: Oberfläche der Druckspalt-Abdeckung
- 5: Oberfläche der Druckspalt-Abdeckung
- 7: Materialbahn
- 8: Rohrsystem
- 8a: erster Rohrabschnitt
- 8b: zweiter Rohrabschnitt
- 8c: Isolierschicht
- 8d: Kondenswasser-Sammelkasten
- 9: Zuführabschnitt des Rohrsystems 8
- 9a: erster Zuführabschnitt
- 9b: zweiter Zuführabschnitt
- 10: Rückführabschnitt des Rohrsystems 8
- 10a: erster Rückführabschnitt
- 10b: zweiter Rückführabschnitt
- 11a: Durchfluß-Steuereinrichtung
- 11b: Durchfluß-Steuereinrichtung
- 12: Reservoir
- 12a: erster Reservoirabschnitt
- 12b: zweiter Reservoirabschnitt
- 13: Medium
- 13a: erstes Medium
- 13b: zweites Medium
- 14a: Wärmeaustauscher
- 14b: Wärmeaustauscher
- 15: Pumpeinrichtung
- 16: unterer Druckwerkszylinder
- 17: unterer Druckwerkszylinder
- 30: Kondenswasser-Schutzeinrichtung
- 31: obere Schutzplatte / Schutzelement
- 31a: walzennahe Oberfläche der oberen Schutzplatte
- 31b: walzenferne Oberfläche der oberen Schutzplatte
- 32: untere Schutzplatte / Schutzelement
- 40: Außenwand der oberen Schutzplatte 31
- 40a: Öffnung von 31a
- 40b: Öffnung von 31b
- 41: Isolierschicht
- 43: walzennahe Innenwand
- 50: Außenwand der unteren Schutzplatte 32
- 50a: Öffnung von 32

## Patentansprüche

1. Druckwerkskomponente (3, 31), welche in einem Bereich nahe an mindestens einer Druckmaschinenwalze (1, 2, 16, 17) plaziert ist und eine walzenferne Teiloberfläche (5, 31b) sowie eine dieser gegenüberliegende, einem ersten Oberflächenabschnitt der mindestens einen Druckmaschinenwalze (1, 2, 16, 17) zugewandte walzennahe Teiloberfläche (4, 31a) aufweist, wobei das Luftvolumen zwischen der walzennahen Teiloberfläche (4, 31a) und dem ersten Oberflächenabschnitt der mindestens einen Druckmaschinenwalze (1, 2, 16, 17) durch die walzennahe Anordnung der Teiloberfläche (4, 31a) reduziert ist, und wobei die Druckwerkskomponente (3, 31), zur Vermeidung von Kondenswasserbildung an der Oberfläche der Druckwerkskomponente (3, 31), beheizbar ist,
**dadurch gekennzeichnet,**
**daß** zwischen den beiden Teiloberflächen (4, 5, 31a, 31b) eine Isolierschicht (8c, 41) vorgesehen ist,
**daß** die walzennahe Teiloberfläche (4, 31a) beheizbar und die walzenferne Teiloberfläche (5, 31b) kühlbar ist, und
**daß** der gekühlten, walzenfernen Teiloberfläche (5) eine Einrichtung zum Sammeln von Kondenswasser (8d) zugeordnet ist, oder daß die gekühlte, walzenferne Teiloberfläche (31b) als Einrichtung zum Sammeln von Kondenswasser ausgestaltet ist.

2. Druckwerkskomponente nach Anspruch 1,
**dadurch gekennzeichnet,**
**daß** die als Einrichtung zum Sammeln von Kondenswasser ausgestaltete Teiloberfläche (31b) einen ersten gerundeten Abschnitt und einen daran anschließenden zweiten gerundeten Abschnitt sowie einen zwischen den beiden Abschnitten gebildeten Sammelbereich für das sich auf der walzenfernen Teiloberfläche (31b) sammelnde Kondenswasser aufweist.

3. Druckwerkskomponente nach einem der vorhergehenden Ansprüche,
**dadurch gekennzeichnet,**
**daß** zumindest ein Teil der walzennahen Teiloberfläche (31a) der Form der mindestens einen Druckmaschinenwalze (1, 2) angepaßt ist.

4. Druckwerkskomponente nach einem der vorhergehenden Ansprüche,
**dadurch gekennzeichnet,**
**daß** der Abstand zwischen der walzennahen Teiloberfläche (31a) und dem ersten Oberflächenabschnitt der mindestens einen Druckmaschinenwalze (1, 2) weniger als 2,5 cm beträgt.

5. Druckwerkskomponente nach einem der vorhergehenden Ansprüche,
**dadurch gekennzeichnet,**
**daß** der Abstand zwischen der walzennahen Teiloberfläche (31a) und dem ersten Oberflächenabschnitt der mindestens einen Druckmaschinenwalze (1, 2) größer als 0,6 cm ist.

6. Druckwerkskomponente nach einem der vorhergehenden Ansprüche,
**gekennzeichnet durch,**
eine weitere Druckwerkskomponente (32) mit einer weiteren walzennahen Oberfläche (50), die an einem zweiten Oberflächenabschnitt der mindestens einen Druckmaschinenwalze (1, 2) angeordnet ist.

7. Druckwerkskomponente nach Anspruch 6,
**dadurch gekennzeichnet,**
**daß** die Druckwerkskomponente (31) und die weitere Druckwerkskomponente (32) auf einander gegenüberliegenden Seiten oberhalb und unterhalb der mindestens einen Druckmaschinenwalze (1, 2) angeordnet sind.

8. Druckwerkskomponente nach einem der vorhergehenden Ansprüche,
**dadurch gekennzeichnet,**
**daß** zwischen der Isolierschicht (8c, 41) und der walzennahen Teiloberfläche (4, 31a) eine von einem Heizmedium (13a) durchflossene Öffnung (40a) gebildet ist.

9. Druckwerkskomponente nach einem der vorhergehenden Ansprüche,
**dadurch gekennzeichnet,**
**daß** zwischen der Isolierschicht (8c, 41) und der walzenfernen Teiloberfläche (5, 31b) eine von einem Kühlmedium (13b) durchflossene Öffnung (40b) vorgesehen ist.

10. Druckwerkskomponente nach Anspruch 9,
**dadurch gekennzeichnet,**
**daß** ein erstes Zuführsystem (8b, 9b) zur Zufuhr des Kühlmediums (13b) zur Öffnung (40b) sowie ein zweites Zuführsystem (8a, 9a) zur Zufuhr des Heizmediums zur Öffnung (40a) vorgesehen ist.

11. Druckwerkskomponente nach Anspruch 10,
**dadurch gekennzeichnet,**
**daß** das erste Zuführsystem (8b, 9b) einen mit der ersten Öffnung (40b) verbundenen ersten Zuführabschnitt (9b), einen ersten Reservoirabschnitt (12b) und eine Pumpeinrichtung (15b) umfaßt; und
**daß** das zweite Zuführsystem (8a) einen mit der zweiten Öffnung (40a) verbundenen zweiten Zuführabschnitt (9a), einen mit dem zweiten Zuführabschnitt (9a) verbundenen zweiten Reservoirabschnitt (12a) sowie eine Pumpeinrichtung (15a) umfaßt.

12. Druckwerkskomponente nach Anspruch 11,
**dadurch gekennzeichnet,**
**daß** das erste Zuführsystem (8b) einen dem ersten Reservoirabschnitt (12b) und der Pumpeinrichtung (15b) zugeordneten ersten Wärmetauscher (14b) umfaßt; und
**daß** das zweite Zuführsystem (8a) eine dem zweiten Reservoirabschnitt (12a) und der zweiten Pumpeinrichtung (15a) zugeordneten zweiten Wärmetauscher (14a) umfaßt.

13. Druckwerkskomponente nach einem der Ansprüche 8 bis 12,
**dadurch gekennzeichnet,**
**daß** das Kühlmedium (13b) und/oder das Heizmedium (13a) aus Wasser, Öl, Luft oder einem Frostschutzmittelgemisch bestehen.

14. Druckwerkskomponente nach Anspruch 6 oder 7,
**dadurch gekennzeichnet,**
**daß** die weitere Druckwerkskomponente (32) beheizbar ist.

15. Druckwerkskomponente nach einem der vorhergehenden Ansprüche,
**dadurch gekennzeichnet,**
**daß** die mindestens eine Druckmaschinenwalze (1, 2) ein Plattenzylinder, ein Gummituchzylinder oder eine Feuchtwerkswalze ist.

16. Druckmaschine, insbesondere Offsetdruckmaschine,
**gekennzeichnet durch,**
eine Druckwerkskomponente (31) nach einem der vorhergehenden Ansprüche.

17. Druckwerk, insbesondere Offsetdruckwerk,
**gekennzeichnet durch,**
eine Druckwerkskomponente (31) nach einem der Ansprüche 1 bis 15.

## Claims

1. Printing unit component (3, 31), which is arranged in a region close to at least one printing press roller (1, 2, 16, 17) and which has a partial surface (5, 31b) located farther away from the roller as well as an opposite partial surface (4, 31a) close to the roller and facing a first surface portion of the at least one printing press roller (1, 2, 16, 17), the volume of air between the partial surface (4, 31a) located close to the roller and the first surface portion of the at least one printing unit roller (1, 2, 16, 17) being reduced by the arrangement of the partial surface (4, 31a) close to the roller, and the printing unit component (3, 31) being heatable to avoid condensation on the surface of the printing unit component (3, 31),
**characterized in**
**that** an insulation layer (8c, 41) is provided between the two partial surfaces (4, 5, 31a, 31b),
**that** the partial surface (4, 31a) located close to the roller is heatable and the partial surface (5, 31b) located farther away from the roller is coolable, and
**that** the cooled partial surface (5) located farther away from the roller is assigned a device for collecting condensation water (8d), or that the cooled partial surface (31b) located farther away from the roller is designed as a device for collecting condensation water.

2. Printing unit component according to claim 1,
**characterized in**
**that** the partial surface (31b) designed as a device for collecting condensation water comprises a first rounded portion and an adjoining second rounded portion, as well as a collecting region formed between the two portions for collecting the condensation water collecting on the partial surface (31b) located farther away from the roller.

3. Printing unit component according to one of the preceding claims,
**characterized in**
**that** at least part of the partial surface (31a) located close to the roller is adapted to the form of the at least one printing press roller (1, 2).

4. , Printing unit component according to one of the preceding claims,
**characterized in**
**that** the distance between the partial surface (31a) located close to the roller and the first surface portion of the at least one printing press roller (1, 2) is less than 2.5 cm.

5. Printing unit component according to one of the preceding claims,
**characterized in**
**that** the distance between the partial surface (31a) located close to the roller and the first surface portion of the at least one printing unit roller (1, 2) is more than 0.6 cm.

6. Printing unit component according to one of the preceding claims,
**characterized by**
a further printing unit component (32) with a further surface (50) located close to the roller and arranged at a second surface portion of the at least one printing press roller (1, 2).

7. Printing unit component according to claim 6,
**characterized in**
**that** the printing unit component (31) and the further printing unit component (32) are arranged on opposite sides above and below the at least one printing press roller (1, 2).

8. Printing unit component according to one of the preceding claims,
**characterized in**
**that** between the insulation layer (8c, 41) and the partial surface (4, 31a) located close to the roller an opening (40a) is provided, through which a heating medium (13a) passes.

9. Printing unit component according to one of the preceding claims,
**characterized in**
**that** between the insulation layer (8c, 41) and the partial surface (5, 31b) located farther away from the roller an opening (40b) is provided, through which a cooling medium (13b) passes.

10. Printing unit component according to claim 9,
**characterized in**
**that** a first supply system (8b, 9b) is provided for supplying the cooling medium (13b) to the opening (40b) and a second supply system (8a, 9a) is provided for supplying the heating medium to the opening (40a).

11. Printing unit component according to claim 10,
**characterized in**
**that** the first supply system (8b, 9b) comprises a first supply portion (9b) connected to the first opening (40b), a first reservoir portion (12b) and a pumping device (15b); and
**that** the second supply system (8a) comprises a second supply portion (9a) connected to the second opening (40a), a second reservoir portion (12a) connected to the second supply portion (9a) as well as a pumping device (15a).

12. Printing unit component according to claim 11,
**characterized in**
**that** the first supply system (8b) comprises a heat exchanger (14b) assigned to the first reservoir portion (12b) and to the pumping device (15b); and
**that** the second supply system (8a) comprises a second heat exchanger (14a) assigned to the second reservoir portion (12a) and the second pumping device (15a).

13. Printing unit component according to one of claims 8 to 12,
**characterized in**
**that** the cooling medium (13b) and/or the heating medium (13a) consists of water, oil, air or an anti-freeze mixture.

14. Printing unit component according to claim 6 or 7,
**characterized in**
**that** the further printing unit component (32) is heatable.

15. Printing unit component according to one of the preceding claims,
**characterized in**
**that** the at least one printing press roller (1, 2) is a plate cylinder, a blanket cylinder or a dampening unit roller.

16. Printing press, in particular offset printing press,
**characterized by**
a printing unit component (31) according to one of the preceding claims.

17. Printing unit, in particular offset printing unit,
**characterized by**
a printing unit component (31) according to one of claims 1 to 15.

## Revendications

1. Composant de groupe d'impression (3, 31), qui est placé dans une zone proche d'au moins un cylindre de machine à imprimer (1, 2, 16, 17), et qui présente une surface partielle (5, 31b) éloignée du cylindre, ainsi qu'une surface partielle (4, 31a) proche du cylindre, opposée à la première et dirigée vers un premier tronçon de surface dudit au moins un cylindre de machine à imprimer (1, 2, 16, 17), le volume d'air entre la surface partielle (4, 31a) proche du cylindre et le premier tronçon de surface dudit au moins un cylindre de machine à imprimer (1, 2, 16, 17) étant réduit par l'agencement proche du cylindre de la surface partielle (4, 31a), et le composant de groupe d'impression (3, 31) pouvant être chauffé pour éviter la formation d'eau de condensation à la surface du composant de groupe d'impression (3, 31),
**caractérisé en ce qu'**entre les deux surfaces partielles (4, 5, 31a, 31b) est prévue une couche isolante (8c, 41),
**en ce que** la surface partielle (4, 31a) proche du cylindre peut être chauffée, et la surface partielle (5, 31b) éloignée du cylindre peut être refroidie, et
**en ce qu'**à la surface partielle (5) éloignée du cylindre et refroidie, est associé un dispositif pour la collecte d'eau de condensation (8d), ou bien **en ce que** la surface partielle (31b) éloignée du cylindre et refroidie, est configurée en tant que dispositif de collecte d'eau de condensation.

2. Composant de groupe d'impression selon la revendication 1, **caractérisé en ce que** la surface partielle (31b) configurée en tant que dispositif de collecte d'eau de condensation, présente un premier tronçon arrondi et, s'y raccordant, un second tronçon arrondi, ainsi qu'une zone de collecte formée entre les deux tronçons et destinée à l'eau de condensation s'accumulant sur la surface partielle (31b) éloignée du cylindre.

3. Composant de groupe d'impression selon l'une des revendications précédentes, **caractérisé en ce qu'**au moins une partie de la surface partielle (31a) proche du cylindre, est adaptée à la forme dudit au moins un cylindre de machine à imprimer (1, 2).

4. Composant de groupe d'impression selon l'une des revendications précédentes, **caractérisé en ce que** la distance entre la surface partielle (31a) proche du cylindre et le premier tronçon de surface dudit au moins un cylindre de machine à imprimer (1, 2), est d'une valeur inférieure à 2,5 cm.

5. Composant de groupe d'impression selon l'une des revendications précédentes, **caractérisé en ce que** la distance entre la surface partielle (31a) proche du cylindre et le premier tronçon de surface dudit au moins un cylindre de machine à imprimer (1, 2), est supérieure à 0,6 cm.

6. Composant de groupe d'impression selon l'une des revendications précédentes, **caractérisé par** un autre composant de groupe d'impression (32) comportant une autre surface (50) proche du cylindre, qui est agencée au niveau d'uh second tronçon de surface dudit au moins un cylindre de machine à imprimer (1, 2).

7. Composant de groupe d'impression selon la revendication 6, **caractérisé en ce que** le composant de groupe d'impression (31) et ledit autre composant de groupe d'impression (32) sont agencés sur des côtés opposés, au-dessus et en-dessous dudit au moins un cylindre de machine à imprimer (1, 2).

8. Composant de groupe d'impression selon l'une des revendications précédentes, **caractérisé en ce qu'**entre la couche isolante (8c, 41) et la surface partielle (4, 31a) proche du cylindre, est formée une ouverture (40a) traversée par l'écoulement d'un fluide chauffant (13a).

9. Composant de groupe d'impression selon l'une des revendications précédentes, **caractérisé en ce qu'**entre la couche isolante (8c, 41) et la surface partielle (5, 31b) éloignée du cylindre, est prévue une ouverture (40b) traversée par l'écoulement d'un fluide de refroidissement (13b).

10. Composant de groupe d'impression selon la revendication 9, **caractérisé en ce que** sont prévus un premier système d'alimentation (8b, 9b) pour l'amenée du fluide de refroidissement (13b) à l'ouverture (40b), ainsi qu'un second système d'alimentation (8a, 9a) pour l'amenée du fluide chauffant à l'ouverture (40a).

11. Composant de groupe d'impression selon la revendication 10, **caractérisé en ce que** le premier système d'alimentation (8b, 9b) comprend un premier tronçon d'alimentation (9b) relié à la première ouverture (40b), un premier tronçon de réservoir (12b) et un dispositif de pompe (15b), et **en ce que** le second système d'alimentation (8a) comprend un second tronçon d'alimentation (9a) relié à la seconde ouverture (40a), un second tronçon de réservoir (12a) relié au second tronçon d'alimentation (9a), et un dispositif de pompe (15a).

12. Composant de groupe d'impression selon la revendication 11, **caractérisé en ce que** le premier système d'alimentation (8b) comprend un premier échangeur de chaleur (14b) associé au premier tronçon de réservoir (12b) et au dispositif de pompe (15b), et **en ce que** le second système d'alimentation (8a) comprend un second échangeur de chaleur (14a) associé au second tronçon de réservoir (12a) et au second dispositif de pompe (15a).

13. Composant de groupe d'impression selon l'une des revendications 8 à 12, **caractérisé en ce que** le fluide de refroidissement (13b) et/ou le fluide chauffant (13a) sont constitués par de l'eau, de l'huile, de l'air ou un mélange antigel.

14. Composant de groupe d'impression selon la revendication 6 ou 7, **caractérisé en ce que** ledit autre composant de groupe d'impression (32) peut être chauffé.

15. Composant de groupe d'impression selon l'une des revendications précédentes, **caractérisé en ce que** ledit au moins un cylindre de machine à imprimer (1, 2) est un cylindre de blanchet ou un cylindre ou rouleau de groupe de mouillage.

16. Machine à imprimer, notamment machine d'impression offset, **caractérisée par** un composant de groupe d'impression (31) selon l'une des revendications précédentes.

17. Groupe d'impression, notamment groupe d'impression offset, **caractérisé par** un composant de groupe d'impression (31) selon l'une des revendications 1 à 15.
